# EUROPÄISCHE PATENTSCHRIFT

(11) **EP 0 799 704 B1**
(45) Veröffentlichungstag und Bekanntmachung des Hinweises auf die Patenterteilung: **19.01.2000**
(21) Anmeldenummer: 97104002.7
(22) Anmeldetag: 11.03.1997
(51) Int. Cl.: B41J 2/175

(54) **Wiederverwendbarkeitssperre für einen Behälter mit Tintenversorgung**
Device for preventing reusability of a reservoir for supplying ink
Prévention de réutilisation d'un réservoir d'alimentation en encre

(30) Priorität: 06.04.1996 DE 19613945
(43) Veröffentlichungstag der Anmeldung: 08.10.1997
(73) Patentinhaber: Francotyp-Postalia AG & Co., 16547 Birkenwerder (DE)
(72) Erfinder: Hetzer, Ulrich, 12679 Berlin (DE); Seikel, Michael, Dr., 10829 Berlin (DE)

(56) Entgegenhaltungen:
- EP-A- 0 610 965
- WO-A-90/00971
- GB-A- 2 133 502
- US-A- 5 283 593
- US-A- 5 365 312

## Beschreibung

Die Erfindung betrifft eine Wiederverwendbarkeitssperre für einen Behälter für die Tintenversorgung eines Tintendruckkopfes.

Derartige Tintendruckköpfe werden sowohl in den üblichen Bürodruckern als auch in kleinen schnellen Druckern eingesetzt. Letztere sind Bestandteil von modernen Maschinen zum Drucken von Adressen oder zur Produktbeschriftung und zukünftig auch zum Frankieren von Postgut.
Für die Druckköpfe soll die Funktion so gewährleistet sein, daß möglichst keine Druckpunktausfälle auftreten. Das ist nicht nur wegen der Druckbildqualität im allgemeinen von Bedeutung, sondern insbesondere für sicherheitstechnisch relevante Druckbilddaten, wie Wert, Datum und Maschinennummer bei Frankierabdruck wichtig. Um Druckpunktausfälle und Beschädigungen des Druckkopfes zu verhindern, ist unter anderem eine möglichst blasenfreie Versorgung des Tintendruckkopfes mit der für diesen zugelassenen Tinte unbedingt zu gewährleisten.
Es ist üblich, siehe DE 27 09 730 C2, die Tintenverbindungsleitung vom Tintendruckkopf zum Behälter für die Tintenversorgung - im weiteren Frischtintenbehälter - über eine Hohlnadel an den Behälter anzudocken, wobei dieser mit einem gummielastischen Verschluß versehen ist, der von der Hohlnadel durchstoßen wird. Damit werden sowohl ein Lufteintritt in die Tintenversorgungsleitung als auch ein ungewollter Tintenaustritt aus dem Behälter vermieden. Es ist bei diesem Andockprinzip aber möglich, daß durch nicht autorisierte Personen der teilweise oder ganz entleerte Frischtintenbehälter mit irgendeiner Tinte wieder aufgefüllt und in den Drucker eingesetzt wird. Das kann zu Ausfällen oder sogar zu Beschädigungen des Tintendruckkopfes führen.

Zweck der Erfindung ist eine Erhöhung der Funktionssicherheit.

Der Erfindung liegt die Aufgabe zugrunde, unter Beibehaltung der eingangs beschriebenen Andockung des Frischtintenbehälters eine Wiederverwendbarkeitssperre zu entwickeln, die nur den Einsatz von vom Hersteller des Druckers vorgeschriebenen neuen Frischtintenbehältern zuläßt. Der Einsatz von bereits einmal im Betrieb genommenen und wieder nachgefüllten Frischtintenbehältern ist zu unterbinden.

Erfindungsgemäß wird diese Aufgabe gemäß den Patentansprüchen gelöst.
Indem mittels der Hohlnadel für die Tintenandockung eine Abdeckvorrichtung unumkehrbar auslösbar ist, wird erreicht, daß für einen einmal angedockten Frischtintenbehälter nach dem Ziehen der Hohlnadel zwar ein erneutes Stecken derselben möglich ist, aber Tinte nicht mehr abfließen kann. Das ist unabhängig davon, wieviel Tinte noch im Frischtintenbehälter ist.
Ein einmal abgedockter und erneut angedockter Frischtintenbehälter ist demzufolge nicht mehr für die Tintenversorgung einsetzbar, sondern wenn überhaupt, nur noch für die Tintenentsorgung als Alttintenbehälter.

Die Erfindung wird nachstehend am Ausführungsbeispiel näher erläutert.

Es zeigen:
- Fig. 1: eine perspektivische Darstellung eines Frischtintenbehälters,
- Fig. 2: Details zur Abdeckvorrichtung im Schnitt nach Fig. 1
- Fig. 3: einen Längsschnitt durch die Abdeckvorrichtung
a) mit gesteckter Hohlnadel vor Erreichen des Sicherungshebels
b) bei gesteckter Hohlnadel, entsichert,
c) bei teilweise gezogener Hohlnadel,
d) bei ganz gezogener Hohlnadel.

Zur Vereinfachung und zum besseren Verständnis sind die Zeichnungen teilweise schematisiert ausgeführt.
Gemäß Fig. 1 weist ein Frischtintenbehälter 1 in seinem Boden 14 eine muldenförmige Vertiefung 141 auf, in der eine Abdeckvorrichtung 2 für den Steckbereich einer Hohlnadel 4, vergleiche auch Fig. 2, angeordnet ist. Die Abdeckvorrichtung 2 ist auf zwei am Boden 14 der Vertiefung 141 angeformten Stegen 142 verschiebbar angeordnet. Die Stege 142 sind mit Zapfen 1421 versehen, an denen die Abdeckvorrichtung 2 mittels Rasthaken 211 arretierbar ist. Eine Druckfeder 6 ist zwischen der Rückwand 13 des Gehäuses beziehungsweise der Vertiefung 141 und dem hinteren Teil der Abdeckvorrichtung 2 eingespannt. Dem vorderen Teil der Abdeckvorrichtung 2 gegenüber ist in der Frontwand 11 des Behälters 1 beziehungsweise der muldenförmigen Vertiefung 141 ein flanschfömiger Hals 1122 mit einem Dichtungsring 1123 angeordnet.

Gemäß Fig. 2 besteht die Abdeckvorrichtung 2 aus eier Hülse 21 und aus einer in der Hülse 21 angeordneten Wippe 22. Die Hülse 21 weist an ihrem Mantel zwei zu diesem parallel liegende Rasthaken 211 auf, die über eine Schulter 2112 an der Hülse 21 befestigt sind. Die Schulter 2112 dient außerdem als Anschlag für die Druckfeder 6. Das Ende der Rasthaken ist keilförmig verdickt und abgesetzt ausgebildet. Damit wird erreicht, daß die Rasthaken 211 einerseits in Richtung Frontwand 11 an den Zapfen 1421 vorbei gleiten können, andererseits nach passieren der Zapfen 1421 hinter denselben festhaken und so die Hülse 21 arretieren.
Die Hülse 21 umschließt einen Stutzen 112, der an der Innenseite der Frontwand 11 des Gehäuses 1 angeformt ist. Unmittelbar an der Frontwand 11 weist der Stutzen 112 einen Hals 1122 auf, der der Öffnung der Hülse 21 angepaßt ist und auf dem der gummielastische Dichtungsring 1123 sitzt. Wenn die Hülse 21 zur Frontwand 11 hin verschoben wird, wird die Hülsenöffnung durch den Hals 1122 und den Dichtungsring abgedichtet. Auf der Außenseite der Frontwand 11 ist als Fortsetzung des Stutzen 112 ein Trichter 113 vorgesehen. Der Trichter 113 weist eine kegelförmige Bohrung 111 auf, die als gerade Bohrung in dem Stutzen 112 fortgesetzt ist. In die Bohrung 111 ist ein gummielatischer Verschluß 3 eingepaßt, der von der gesteckten Hohlnadel 4 durchdrungen wird. Die Hohlnadel 4 besitzt an ihrem vorderen Ende eine Tintenöffnung 41, durch die die Tinte aus dem Behälter 1 in die Hohlnadel 4 und weiter in die Tintenverbindungsleitung 5 zum Tintendruckkopf gelangt. Die kegelförmige Bohrung 111 im Trichter 113 sichert, daß die Hohlnadel 4 zwangsweise in den Stutzen 112 gelangt.
In Fig. 3 ist das Zusammenspiel zwischen Hohlnadel 4 und Abdeckvorrichtung 2, insbesondere der Wirkungszusammenhang zwischen Hohlnadel 4 und Wippe 22, dargestellt.
Gemäß Fig. 3a ist die Wippe 22 als zweiarmiger Hebel ausgeführt. Die Wippe 22 weist einen ersten Hebelarm 221 auf, der an seinem Ende 2213 walzenförmig gestaltet ist, der im mittleren Bereich mit einer ballig geformten Nase 2211 versehen ist, die einerseits in einen fingerartigen Fortsatz 2212 ausläuft und andererseits mit einer Kante 22111 abbricht. Der erste Hebelarm 221 hat die Funktion eines Sicherungshebels. Der zweite Hebelarm 222 der Wippe 22 ist an seinem Ende 2221 ballig gestaltet. Die Wipe 22 ist mit ihrer Achse 223 in einer Längsnut 213 in der Hülse 21 gelagert, die zur Hülsenöffnung hin offen ist. Die Hülse 21 ist an ihrem Boden mit einer Ausnehmung 212 zur Aufnahme des walzenförmigen Endes 2213 des ersten Hebelarms 221 versehen.
Die Montage der Wippe 22 in der Hülse 21 ist denkbar einfach. Die Wippe 22 wird mit ihrer Achse 223 in die Längsnut 213 eingeschoben und nach innen fallengelassen, bis das Ende 2213 in der angepaßten Ausnehmung 212 liegt. Die Montage der Abdeckvorrichtung 2 ist analog einfach. Die Hülse 21 wird auf den Stutzen 112 so weit aufgeschoben, bis die Nase 2211 mit ihrer Kante 22111 auf den Anschlag 11211 triftt und an diesem festhakt. Der Anschlag 11211 ist als Quersteg in einem Längsschlitz 11212 des Stutzens 112 angeordnet. Die Wippe 22 taucht teilweise in den Längsschlitz 11212 ein. Die Druckfeder 6 wird einerseits auf das Ende der Hülse 21 geschoben bis zum Anschlag an der Schulter 2112 der Rasthaken 211 und andererseits in nicht näher gezeigter Weise an der Rückwand 13 des Behälters 1 arretiert. Die Kraftübertragung von der Druckfeder 6 zum Stutzen 112 erfolgt über die Schultern 2112 auf den Hülsenkörper 21, von diesem über das Ende der Längsnut 213 auf die Achse 223 von dieser über den ersten Hebelarm 221 auf die Kante 22111 der Nase 2211 und schließlich von der Kante 22111 auf den Anschlag 11211 am Schaft 1121 des Stutzens 112.
In dieser ersten Arretierungslage der Abdeckeinrichtung 2 umschließt die Hülse 21 den Stutzen 112 mit Abstand zu dessen Hals 1122, so daß Tinte aus dem Behälter 1 über die Hülsenöffnung in die Hülse 21 und von dieser über den Längsschlitz 112 sowie eine weitere gegenüberliegende Tinteneinlaßöffnung 11213 in den Stutzen 112 gelangt.
Wird die Hohlnadel 4 durch den gummielastischen Verschluß 3 im Trichter 113 in den Stutzen 112 gedrückt, so kann Tinte aus dem Stutzen 112 durch die Öffnung 41 in die Hohlnadel 4 fließen. Beim Einführen der Hohlnadel 4 in den Stutzen 112 trifft erstere auf den balligen Teil der Nase 2211 des Hebelarms 221. Die Nase 2211 wird durch die Hohlnadel am Anschlag 11211 vorbei nach oben gedrückt und bleibt kraftschlüssig mit dem balligen Teil 2211, 2221 beider Hebelarme 221, 222 auf der Hohlnadel liegen, vergleiche Fig. 3b.

Wird gemäß Fig. 3c die Hohlnadel 4 aus den Stutzen 112 gezogen, so wird der zweite Hebelarm 222 nicht mehr abgestützt und schwenkt durch den Längsschlitz 11212 in den Stutzen 112 hinein, wodurch die Nase 2211 des ersten Hebelarms 221 über den Anschlag 11211 gleitet.
Entsprechend Fig. 3d wird die Hülse 21 durch die Druckfeder 6 mit ihrer Öffnung auf den Dichtungsring 1123 und den Hals 1122 des Stutzens 112 geschoben und damit durch die Verrastung der Spitzen 2111 der Rasthaken 211 hinter die Zapfen 1421 der Stege 142 unumkehrbar und hermetisch verschlossen. Die Abdeckvorrichtung 2 hat damit die zweite Raststellung eingenommen.

Die Wippe 22 liegt hierbei einerseits mit dem fingerförmigen Fortsatz 2212 des ersten Hebelarms 221 auf dem Anschlag 11211 auf und wird andererseits mit dem walzenförmigen Ende 2213 des ersten Hebelarmes 221 in der Ausnehmung 212 im Boden der Hülse 21 gehalten. In dieser Stellung befinden sich beide Hebelarme 221, 222 außerhalb des Innenraumes des Stutzens 112. Bei Wiedereinführen der Hohlnadel 4 ist eine Wirkungsverbindung mit der Wippe 22 nicht mehr möglich. Da der Tintendruckkopf gegen ein Vakuum arbeiten müßte, kann nicht einmal mehr die Resttinte aus den Stutzen verbraucht werden.

### Verwendete Bezugszeichen

- 1: Behälter, Frischtintenbehälter
- 11: Frontwand des Behälters 1
- 111: Bohrung in der Frontwand 11
- 112: Stutzen an der Frontwand 11
- 1121: Schaft des Stutzens 112
- 11211: Anschlag am Schaft 1121
- 11212: Längsschlitz im Stutzen 112
- 11213: Tinteneinlaßöffnung
- 1122: Hals des Stutzens 112
- 1123: Dichtungsring
- 113: Trichter an der Frontwand 11
- 12: Seitenwände des Behälters 1
- 13: Rückwand des Behälters 1
- 14: Boden des Behälters 1
- 141: muldenförmige Vertiefung im Boden 14
- 142: Stege am Boden 14
- 1421: Zapfen an den Stegen 142

- 2: Abdeckvorrichtung
- 21: Hülse
- 211: Rasthaken an der Hülse 21
- 2111: Spitze des Rasthakens 211
- 2112: Schulter des Rasthakens 211
- 212: Ausnehmung im Boden der Hülse 21
- 213: Längsnut in der Hülse 21
- 22: Wippe
- 221: erster Hebelarm der Wippe 22, Sicherungshebel
- 2211: Nase am ersten Hebelarm 221
- 22111: Kante an der Nase 2211
- 2212: fingerförmiger Fortsatz am ersten Hebelarm 221
- 2213: Ende des ersten Hebelarms 221
- 222: zweiter Hebelarm der Wippe 22
- 2221: Ende des zweiten Hebelarms 222
- 223: Achse der Wippe 22

- 3: gummielastischer Verschluß
- 4: Hohlnadel
- 41: Tintenöffnung in der Hohlnadel 5

- 5: Tintenverbindungsleitung

- 6: Druckfeder

## Patentansprüche

1. Wiederverwendbarkeitssperre für einen Behälter für die Tintenversorgung eines Tintendruckkopfes, bei dem die Tintenverbindungsleitung vom Tintendruckkopf an den Behälter mittels einer Hohlnadel durch einen gummielastischen Verschluß angedockt ist,
**dadurch gekennzeichnet,** daß als Wiederverwendbarkeitssperre innerhalb des Behälters (1) eine hermetisch schließende Abdeckvorrichtung (2) für den Steckbereich der Hohlnadel (4) vorgesehen ist, die mittels der erstmals gesteckten Hohlnadel (4) unumkehrbar auslösbar ist.

2. Wiederverwendbarkeitssperre nach Anspruch 1,
**dadurch gekennzeichnet,**
daß die Abdeckvorrichtung (2) im wesentlichen aus einer axial federnd verschiebbaren und arretierbaren Hülse (21) und einer innerhalb der Hülse (21) drehbeweglich, federnd gelagerten Wippe (22) besteht, daß innen an der Frontwand (11) des Behälters (1) ein Stutzen (112) angeformt ist.

3. Wiederverwendbarkeitssperre nach Anspruch 2, **dadurch gekennzeichnet,**
daß der Stutzen (112) einen Schaft (1121) und einen Hals (1122) aufweist,
daß die Hohlnadel (49 in dem Schaft (1121) geführt ist,
daß die Hülse (21) um den Schaft (1121) längs verschiebbar und in zwei Stellungen arretierbar angeordnet ist,
daß an dem Schaft (1121) ein Anschlag für die Wippe (22) vorgesehen ist und
daß der Hals (1122) der Öffnung der Hülse (21) angepaßt und mit einem gummielastischen Dichtungsring (1123) versehen ist.

4. Anordnung nach Anspruch 1 bis 3, **dadurch gekennzeichnet**,
daß am Außenmantel der Hülse (21) federnde Rasthaken (211) angebracht sind, die auf zugeordneten Stegen (142) verschiebbar aufliegen, die an dem Boden (14) des Behälters (1) angeformt und mit Zapfen (1421) zur Arretierung der Rasthaken (211) versehen sind,
daß zwischen der Hülse (21) und der Rückwand (13) des Behälters (1) eine Druckfeder (6) eingespannt ist,
daß die Wippe (22) als um eine Achse (223) drehbeweglich gelagerter zweiarmiger Hebel ausgebildet ist,
dessen in die Hülse (21) gerichteter, als Sicherungshebel dienender, erster Hebelarm (221) einerseits an seinem Ende (2213) walzenförmig gestaltet ist und in einer angepaßten Ausnehmung (212) des Hülsenbodens geführt ist, und andererseits mit einer Kante (2211) einer angeformten, teilweise abgerundeten Nase (2211) an dem Anschlag (11211) des Schaftes (112) arretierbar und mit einem fingerförmigen Fortsatz (2212) der Nase (2211) auf den Anschlag (11211) aufsetzbar ist,
dessen zur Öffnung der Hülse (21) gerichteter zweiter Hebelarm (222) an seinem Ende (221) ballig gestaltet ist, und
daß die Achse 8223) der Wippe (22) in einer Längsnut (213) in der Hülse (219 geführt ist, die zur Öffnung derselben hin offen ist.

5. Anordnung nach Anspruch 1 bis 3, **dadurch gekennzeichnet,** daß in Fortsetzung des Halses (1122) des Stutzens (112) an der Frontwand (11) des Gehäuses (1) außen ein Trichter (113) mit einer kegelförmigen Bohrung (111) vorgesehen ist, in die ein gummielastischer Verschluß (3) eingepaßt ist, und daß der Schaft (1121) des Stutzens (112) mit einem der Wippe (22) und der Hublänge der Hülse (21) angepaßten Längsschlitz (11212) versehen ist.

## Claims

1. Reusability lock for an ink supply tank of an ink print head in which the ink connection line from the ink print head is docked to the tank by means of a hollow needle through a rubber-elastic seal, **characterized in** that, as a reusability lock, a hermetically sealing covering means (2) for the insertion area of the hollow needle (4) is provided inside the tank (1) that is irreversibly releasable by means of the hollow needle (4) when inserted for the first time.

2. Reusability lock according to Claim 1, **characterized in** that the covering means (2) mainly consists of an axially elastically movable and lockable sleeve (21) and a rocker (22)that is rotatably elastically housed inside said sleeve (21), and that a connection piece (112) is formed on the inside of the front wall (11) of the tank (1).

3. Reusability lock according to Claim 2, **characterized in** that the connection piece (112) has a shaft (1121) and a neck (1122),
that the hollow needle (49) is guided in said shaft (1121),
that the sleeve (21) is arranged around the shaft (1121) in a lengthwise movable and in two positions lockable manner,
that a stopper for the rocker (22) is provided on the shaft (1121), and
that the neck (1122) is adapted to the opening of the sleeve (21) and provided with a rubber-elastic sealing ring (1123).

4. Arrangement according to Claims 1 to 3, **characterized** in that elastic locking hooks (211) are provided on the outside wall of the sleeve (21) which lie movably on associated webs (142) that are formed on the bottom (14) of the tank (1) and provided with pegs (1421) for locking the locking hooks (211),
that a pressure spring (6) is clamped between the sleeve (21) and the back wall (13) of the tank (1),
that the rocker (22) is formed as a two-arm lever mounted rotatably around an axle (223),
having a first lever arm (221) extending into the sleeve (21) and serving as locking lever that has a cylindrical form on its end (2213) and is guided in a matched recess (212) and, on the other hand, is lockable on the stopper (11211) of the shaft (112) with an edge (2211) of a formed, partially rounded nose (2211) and can be placed on the stopper (11211) with a finger-shaped extension (2212) of the nose (2211),
and having a second lever arm (222) extending to the opening of the sleeve (21) that has a crowned form on its end (221), and
that the axle (223) of the rocker (22) is guided in a longitudinal groove (213) in the sleeve (219) that is open towards the opening of the latter.

5. Arrangement according to Claims 1 to 3, **characterized in that**, in continuation of the neck (1122) of the connection piece (112) on the front wall (11) of the housing (1), a funnel (113) with a conical hole (111) is provided on the outside into which a rubber-elastic seal (3) is fitted, and that the shaft (1121) of the connection piece (112) is provided with a longitudinal slot (11212) adapted to the rocker (22) and the stroke length of the sleeve (21).

## Revendications

1. Blocage de réutilisation pour un récipient destiné à l'approvisionnement en encre d'une tête d'impression à jet d'encre pour laquelle le conduit de raccordement d'encre de la tête d'impression à jet d'encre est amarrée au récipient par un obturateur en caoutchouc élastique au moyen d'une canule, caractérisé par le fait
qu'à l'intérieur du récipient (1), un dispositif de couverture fermant hermétiquement (2) est prévu comme blocage de réutilisation pour la zone enfichable de la canule (4), laquelle peut être déclenchée de façon irréversible au moyen de la canule (4) enfichée pour la première fois.

2. Blocage de réutilisation selon la revendication 1, caractérisé par le fait que
le dispositif de couverture (2) se compose principalement d'une cosse (21) suspendue sur ressorts, ajustable axialement, blocable et mobile à l'intérieur de la cosse (21), et d'un bouton à bascule (22) et caractérisé par le fait qu'un tuyau de rallonge (112) est fixé à la paroi frontale (11) du récipient (1).

3. Blocage de réutilisation selon la revendication 2, caractérisé par le fait
que le tuyau de rallonge (112) comporte une hampe (1121) et un cou (1122),
que la canule (49) est amenée dans la hampe (1121),
que l'on peut faire glisser la cosse (21) sur la hampe (1121) et que la cosse est disposée de manière à pouvoir être bloquée sur deux positions,
qu'un butoir est prévu sur la hampe (1121) pour le bouton à bascule (22) et
que le cou (1122) est adapté à l'ouverture de la cosse (21) et muni d'un joint d'étanchéité élastique en caoutchouc (1123).

4. Disposition selon les revendications 1 à 3, caractérisée par le fait que des crochets à cran d'arret (211) sont fixés au manteau extérieur de la cosse (21), qui sont posés de façon mobile sur des traverses correspondantes (142)
qui sont fixés au plancher (14) du récipient (1) et munis de tenons (1421) pour le blocage des crochets à cran d'arrêt (211),
qu'un ressort à pression (6) est tendu entre la cosse (21) et la paroi arrière (13) du récipient (1),
que le bouton à bascule (22) est conçu comme levier à deux bras fixé de façon à pouvoir effectuer des rotations autour d'un axe (223),
dont le premier bras de levier (221), dressé dans la cosse (21) et servant de levier de sécurité a, dans un premier temps, une forme cylindrique à son extrémité (2213) et est amené à travers un creux adapté (212) du plancher de la cosse et que d'un autre côté il peut être posé sur le butoir (11211) de la hampe (112) avec une arête (2211) d'un tenon (2211) partiellement arrondi et avec un prolongement en forme de doigt (2212) du tenon (2211),
dont le deuxième bras de levier dressé (222) pour l'ouverture de la cosse (21) est conçu de façon convexe à son extrémité (221) et
que l'axe (223) du bouton à bascule (22) est mené dans une rainure longitudinale (213) dans la cosse (219) qui est ouverte sur l'arrière pour permettre son ouverture.

5. Disposition selon les revendications 1 à 3, caractérisée par le fait qu'un entonnoir (113) avec un trou de forage conique (111) est prévu à l'extérieur en prolongement du cou (1122) du tuyau de rallonge (112) sur la paroi frontale (11) du boîtier (1). Dans ce trou de forage est ajusté un obturateur (3) en caoutchouc élastique et
caractérisée par le fait que la hampe (1121) du tuyau de rallonge (112) est pourvue d'une rainure longitudinale (11212) adaptée au bouton à bascule (22) et à la distance de course de la cosse (21).
